# EUROPÄISCHE PATENTSCHRIFT

(11) **EP 3 779 201 B1**
(45) Veröffentlichungstag und Bekanntmachung des Hinweises auf die Patenterteilung: **07.06.2023**
(21) Anmeldenummer: 19191970.3
(22) Anmeldetag: 15.08.2019
(51) Int. Cl.: F04D 7/04, F04D 29/22, F04D 29/70

(54) **ABSTREIFELEMENT FÜR LAUFRADEINTRITTSKANTEN VON ABWASSERPUMPEN**
SCRAPER ELEMENT FOR THE LEADING EDGES OF IMPELLERS OF WASTE WATER PUMPS
ÉLÉMENT DE RACLAGE POUR BORDS D'ATTAQUE DE ROUE À AUBES POUR DES POMPES À EAU

(43) Veröffentlichungstag der Anmeldung: 17.02.2021
(73) Patentinhaber: KSB SE & Co. KGaA, 67227 Frankenthal (DE)
(72) Erfinder: Jäger, Christoph, 67227 Frankenthal (DE); Kaminski, Mateusz, 59320 Lille / Sequedin (FR); Müller, Enrico, 67227 Frankenthal (DE); Petit, Nicolas, 59320 Lille / Sequedin (FR)

(56) Entgegenhaltungen:
- US-A- 3 096 718
- US-A- 4 604 035
- US-A1- 2009 123 270
- US-B1- 6 190 121

## Beschreibung

Die Erfindung betrifft eine Abwasserpumpe mit einem Spiralgehäuse mit einer Einlassöffnung und einem Laufrad mit wenigstens einer Schaufel, wobei die der jeweiligen Schaufel zugeordnete Eintrittskante von der Laufradnabe rückwärtsgekrümmt nach außen verläuft.

Abwasser kann verschiedene Arten von Feststoffen wie Faserstoffen enthalten, deren Menge und Struktur von der Abwasserquelle als auch von der Jahreszeit abhängen kann. Bspw. sind in Städten Kunststoffe, Hygieneartikel, Textilien usw. üblich, während in Industriegebieten Verschleißpartikel enthalten sein können. Erfahrungsgemäß entstehen die größten Probleme bei Abwasserpumpen durch Faserstoffe wie Lappen, Tücher und dergleichen, die sich an den Eintrittskanten der Schaufeln festsetzen und sich um die Laufradnabe wickeln können. Solche Vorfälle führen zu häufigen Serviceintervallen und einem verminderten Wirkungsgrad der Pumpe.

Es existieren bereits diverse Lösungsansätze, die sich Schneidwerkzeugen oder auch Abstreifwerkzeugen bedienen, um die an den Eintrittskanten festgesetzten Schadstoffe im Pumpenbetrieb entfernen zu können.

Die US 2009/123270 A1 offenbart eine Abwasserpumpe zur Förderung von feststoffbeladenem Abwasser mit einem Finger zum Abstreifen von Verschmutzungen.

Die vorliegende Erfindung setzt sich zum Ziel bestehende Lösungen zu verbessern.

Gelöst wird diese Aufgabe durch eine Abwasserpumpe gemäß den Merkmalen des Anspruchs 1. Vorteilhafte Ausführungen der Abwasserpumpe sind Gegenstand der abhängigen Ansprüche.

Ausgangsbasis für die Erfindung ist eine Abwasserpumpe zur Förderung von feststoffbeladenem Abwasser. Die Abwasserpumpe besteht aus einem Laufrad mit wenigstens einer rückwärtsgekrümmten Laufradschaufel. Das Laufrad ist mit einer rotierenden Welle drehfest verbunden und sitzt in einem spiralförmigen Pumpengehäuse mit einer Einlassöffnung. Die Einlassöffnung kann axial ausgerichtet und/oder zylindrisch sein. Die Eintrittskante der wenigstens einen Laufradschaufel erstreckt sich von der Laufradnabe mit der angesprochenen rückwärtsgekrümmten Schaufelform radial nach außen. An der Innenwand der Einlassöffnung ist ein Finger fest mit dem Pumpengehäuse verbunden. Im Bereich des Übergangs des Fingers zur Innenwand der Einlassöffnung schließt sich eine Nut an, die in der saugseitigen Seitenwand des Pumpengehäuses ausgebildet ist und in radialer und tangentialer Richtung in der Pumpengehäusewand nach außen verläuft.

Der Finger erstreckt sich von der Einlassinnenwand radial nach innen in Richtung der Drehachse des Laufrades. Eine der Eintrittskante zugewandte obere Fingerfläche verläuft mit definiertem Abstand zur Eintrittskante und im Wesentlichen parallel zur Eintrittskante, so dass sich durch die der Eintrittskante zugewandte obere Fingerfläche bzw. die seitliche Angriffsfläche des Fingers die gewünschte Abstreifwirkung ergibt. Das Zusammenspiel von rückwärts gekrümmter Eintrittskante und Finger begünstigt das Entfernen von auf der Laufradeintrittskante festgesetzten Feststoffen. Mit Hilfe des Fingers werden die abgelagerten Feststoffe der Nut zugeführt und durch die Rotationsbewegung des Laufrades mitgefördert, so dass diese über die Nut direkt in den Bereich des Gehäusedruckstutzen gelangen. Das Laufrad und der Finger sind für diese Aufgabe speziell aufeinander abgestimmt.

Erfindungsgemäß ist vorgesehen, dass die Laufradeintrittskante zur senkrechten Projektionsfläche der Drehachse des Laufrades in einem Winkel α von 5° bis 75° angestellt ist. Dies bewirkt, dass zum Abstreifen der Feststoffe neben der Rotationsbewegung und resultierenden Radialkraft zusätzlich eine axiale Komponente auf die Feststoffe zum Tragen kommt. Dadurch wird das Abfördern der abgestreiften Feststoffe durch die Nut optimiert. Bevorzugt kann der Winkel α in einem Wertebereich zwischen 10° bis 45° liegen.

In nahezu gleichem Maße kann auch die obere Fingerfläche des Fingers gegenüber der senkrechten Projektionsfläche um den Winkel α geneigt sein. Die obere Fingerfläche und die Eintrittskante müssen jedoch nicht zwingend exakt parallel verlaufen, so dass hier auch abweichende Winkel α zur Projektionsfläche vorstellbar sind. Insbesondere kann vorgesehen sein, dass die obere Fingerfläche nicht planar ausgeführt ist, sondern stattdessen gekrümmt ist, so dass sich hier ein variierender Winkel a für die Fingerfläche und demzufolge auch ein variierender Abstand zwischen Eintrittskante und oberer Fingerfläche ergeben kann. Bevorzugt kann die obere Fingerfläche sowohl in Radialals auch in Tangentialrichtung eine Krümmung vorsehen. Idealerweise weist die obere Fingerfläche eine kegelartige Krümmung in Radial- und Tangentialrichtung auf.

Die Abwasserpumpe kann sowohl trocken als auch im Fördermedium untergetaucht in beliebiger Ausrichtung betrieben werden. Das Spiralgehäuse der Pumpe weist einen Sporn sowie einen Druckstutzen auf. Ferner kann das Pumpengehäuse im Bereich der Einlassöffnung einen separaten Gehäuseeinsatz, wie bspw. einen Saugdeckel oder eine Schleißwand aufweisen, in den die vorgenannte Nut eingebracht bzw. an diesem der Finger angebracht sein kann.

Während des Pumpenbetriebs bewegt sich die Eintrittskante der wenigstens einen Schaufel im Winkel β zur seitlichen Angriffsfläche des Fingers an der oberen Fingerfläche vorbei. Idealerweise sollte dieser Winkel β bei etwa 90° liegen, um eine optimale Abstreifwirkung zu erzielen. Um die Gefahren des Festklemmens von Feststoffen zwischen Laufradeintrittskante und Finger zu reduzieren, sollte sich der Winkel β in Radialrichtung nach außen vergrößern. Dies bedeutet, dass bei größer werdendem Radius (ausgehend von der Laufradnabe) auch der Winkel β zunehmen sollte. Erfindungsgemäß sind hier Winkelwerte in Radialrichtung bei r/r_{saug}=0,2, d.h. im Bereich nahe der Laufradnabe, zwischen 50° bis 120° und bei r/r_{saug}=1 zwischen 85° bis 160° vorgesehen. Der Radius r_{saug} entspricht dem Radius der zylindrischen Einlassöffnung des Gehäuses. Zwischen den vorgenannten Stützpunkten kann der Winkel im Wesentlichen gleichmäßig variieren, idealerweise sollte der Winkel zwischen den Stützpunkten stetig ansteigen.

Besonders vorteilhaft ist es, wenn die obere Fingerfläche des Fingers zur Eintrittskante der Schaufel zumindest bereichsweise einen Abstand von 0.05 bis 3mm aufweist. Hierdurch wird ein optimales Abstreifen der Feststoffe von der Laufradeintrittskante gewährleistet. Ein zu groß gewählter Abstand birgt die Gefahr, dass kleine Feststoffe und Fasern nicht vom Abstreiffinger erfasst werden.

Sinnvollerweise sollte die seitliche Angriffsfläche des Fingers bzw. eine Tangente zur Angriffsfläche im Verhältnis zum tangentialen Verlauf der Nut einen (tangentialen) Winkel δ mit einem Wert zwischen 120° und 180°, bevorzugt zwischen 140° und 180° und besonders bevorzugt einen Wert zwischen 160° und 180° aufweisen. Dabei gilt, dass mit zunehmenden Winkel δ das Abführen der abgestreiften Feststoffe in die Nut erleichtert wird. Ideal wäre ein Winkel ö von 180°.

Um die Strömung im Einlass des Laufrades möglichst wenig zu beeinflussen, sollte der Finger eine strömungsgünstige Form aufweisen. Gute Eigenschaften stellen sich ein, wenn der Finger als dreiflächige Pyramide mit gekrümmten Seitenflächen ausgebildet ist. Zur Sicherstellung einer ausreichenden Abstreiffunktion und gegebenenfalls zur Erzielung einer optionalen Schneidwirkung ist es vorteilhaft, wenn die vordere Fläche, d.h. die Angriffsfläche des Fingers in einen Winkel γ von 0° bis 30° gegenüber einer Parallelen der Drehachse des Laufrades angestellt ist. Die hintere Fläche des Fingers ist weniger kritisch und kann gegebenenfalls auch stärker zur Parallelen geneigt sein. Hier empfiehlt sich ein Winkel ε der hinteren Fläche des Fingers zur Parallelen der Drehachse des Laufrades zwischen 0° bis 50°.

Aufgrund der gekrümmten Seitenflächen des Fingers in Verbindung mit den vorgenannten definierten Winkelbereichen können sich Feststoffe nur sehr schwer auf der Fingeroberfläche festsetzen. Idealerweise ist die hintere Fläche doppelt gekrümmt ausgestaltet, insbesondere doppelt in unterschiedliche Richtungen gekrümmt ausgebildet. Dies reduziert zusätzlich die strömungsbeeinflussende Fläche des Fingers.

Die Ausrichtung und die konkrete Anordnung des Fingers innerhalb des Einlasses sind entscheidend für die Effizienz der Abstreifwirkung. Relevant ist in diesem Zusammenhang die Relativlage des Fingers zum Sporn des Spiralgehäuses und demzufolge zum Druckstutzen. Von Vorteil ist es, wenn der Finger in der Nähe des Sporns angeordnet ist, vorzugsweise in Drehrichtung nach dem Sporn liegt. Ein solche Anordnung hat insbesondere bei horizontal stehenden Pumpen einen weiteren Vorteil. Festkörper, wie Steine, können sich gegebenenfalls im unteren Teil des Pumpengehäuses bzw. Laufrades ansammeln. Durch Anordnung des Fingers 30 in der Umgebung des Sporns wird dieser außerhalb dieser Gefahrenstelle positioniert.

Die exakte Position des Fingers lässt sich beispielsweise durch den Winkel ϕ festlegen. Der Winkel ϕ entspricht dem Umschlingungswinkel, der sich durch den Schnittwinkel zwischen der Senkrechten und einer die Drehachse des Laufrades schneidenden Tangente der Angriffsfläche des Fingers definiert, wobei die Tangente vorzugsweise durch den in Radialrichtung von der Drehachse am weitesten weg gelegenen Punkt der Angriffsfläche verläuft. Mögliche Winkelwerte des Winkels ϕ liegen 0° bis 45°, bevorzugt zwischen 15° bis 35° und idealerweise zwischen 20° und 30°.

In einer weiteren vorteilhaften Ausführung der Abwasserpumpe entspricht die gewählte Fingerlänge mindestens 30% des Gesamtradius r_{saug} der zylindrischen Einlassöffnung, bevorzugt mindestens 50% und idealerweise zwischen 70% bis 80%.

Optional kann weiterhin vorgesehen sein, dass der Finger wenigstens eine als Schneidkante ausgeführten Abschnitt vorsieht, insbesondere auf der Seite der vorderen Angriffsfläche des Fingers, wobei sich die Schneidkante jedoch senkrecht zur Abstreifkante, d.h. parallel zur Drehachse erstreckt. Bevorzugt ist die Schneidkante im Übergangsbereich des Fingers zum Befestigungselement des Fingers vorgesehen.

Weitere Vorteile und Eigenschaften der Erfindung ergeben sich aus dem in den Figuren dargestellten Ausführungsbeispiel. Es zeigen:
- Figur 1:: eine perspektivische Ansicht der erfindungsgemäßen Abwasserpumpe mit geöffnetem Pumpengehäuse,
- Figur 2:: ein Vertikalschnitt durch die erfindungsgemäße Abwasserpumpe,
- Figur 3a,3b:: eine Detailansicht des Gehäuseeinsatzes mit Abstreiffinger für die erfindungsgemäße Abwasserpumpe
- Figur 4:: eine Detailansicht des Laufrades der erfindungsgemäßen Abwasserpumpe,
- Figur 5a bis 5d:: Detailansichten des Abtreiffingers der erfindungsgemäßen Abwasserpumpe
- Figur 6:: eine saugseitige Ansicht auf den Gehäuseeinsatz der erfindungsgemäßen Abwasserpumpe mit eingesetztem Laufrad
- Figur 7a, 7b:: Schnittansichten entlang der Drehachse R durch den Gehäuseeinsatz samt Laufrad gemäß Figur 6
- Figur 8:: eine Detailansicht des Abstreiffingers nebst Nut gemäß der Figur 6 und
- Figur 9:: eine Diagrammdarstellung des normalisierten Radius (r-r_{saug}) gegenüber dem Winkel β.

Figur 1 zeigt eine Explosionsdarstellung der erfindungsgemäßen Abwasserpumpe 1. Diese besteht aus einem Spiralgehäuse 10, einem saugseitigen Gehäuseeinsatz in Form einer Schleißwand 12 und dem um die Drehachse R rotierenden Laufrad 20. Die Laufrichtung ist mit dem Bezugszeichen 2 gekennzeichnet. Das Laufrad 20, in Detailaufnahme der Figur 4 zu entnehmen, umfasst zwei rückwärts gekrümmte Schaufeln 21a, 21b, durch die das Fördermedium über die zylindrische Einlassöffnung 15 der Schleißwand 12 angesaugt und über den Förderraum 16 des Spiralgehäuses 10 zum Druckstutzen 13 gefördert und über diesen abgegeben wird.

Das zu fördernde Abwasser kann mit einer Vielzahl unterschiedlicher Feststoffe versetzt sein, beispielsweise Faserstoffe, die sich während des Pumpenbetriebs an gewissen Teilen der Pumpe festsetzen können. Aus diesem Grund ist der erfindungsgemäße Abstreiffinger 30 vorgesehen, der an der zylindrischen Innenwandung des Einlasses 15 befestigt ist und sich in Richtung der Drehachse R erstreckt. Das in den Figuren gezeigte Ausführungsbeispiel besitzt zwar eine separate Schleißwand 12, für die Umsetzung der Erfindung könnte jedoch genauso gut auf die Schleißwand 12 verzichtet werden und der Finger 30 unmittelbar an der Gehäusewandung im Bereich des Saugmundes angebracht werden. Auf die Ausgestaltung und Funktionsweise des Fingers 30 soll später noch näher eingegangen werden, zunächst soll die Konstruktion des Laufrades 20 beschrieben werden.

Charakteristisch für das Laufrad 20 ist der Verlauf der in Fig. 4 gezeigten Eintrittskanten 23 der Schaufeln 21a, 21b. Diese beginnen unmittelbar an der Laufradnabe 22, insbesondere auf Höhe des oberen, freien Nabenendes und erstrecken sich rückwärts gekrümmt radial nach aussen. Als Eintrittskanten 23 werden die zum Saudeckel gerichteten Stirnflächen der Schaufeln 21a, 21b bezeichnet, die sich durch den Einlass 15 erstrecken.

Diese Eintrittskanten 23 sind ferner in einem definierten Winkel α zur senkrechten Projektionsfläche der Drehachse R ausgerichtet. Zur Verdeutlichung des gewählten Winkels sei auf die Figuren 7a, 7b verwiesen, die eine Schnittdarstellung durch das Laufrad 20 und die entsprechende Schleißwand 12 zeigen. Eingezeichnet ist hier der Winkel α der Eintrittskante 23 des Laufrades 20 gegenüber der Horizontalen, die in der gewählten Darstellungsform einer senkrechten Projektionsfläche zur Drehachse R entspricht. Die gewählte Neigung ermöglicht es, neben der Radialkraft ergänzend eine axiale Kraftkomponente auf das Fördermedium aufzubringen, was die Abgabe darin enthaltener Feststoffe, die durch den Finger 30 erfasst und abgestreift wurden, optimiert. Deren Abgabe erfolgt über eine speziell dafür vorgesehene spiralförmige Nut 11 innerhalb der saugseitigen Schleißwand 12. Idealerweise sollte der Winkel α im Bereich zwischen 5° und 75° bzw. 10° bis 45° liegen. Im hier gezeigten Ausführungsbeispiel wird von einem Neigungswinkel α von etwa 25° ausgegangen (s. Figur 7a, 7b).

Um die Abstreifwirkung des Fingers 30 zu optimieren, muss dessen Form und Lage innerhalb des Einlasses 15 an die konkrete Laufrad- und Gehäusekonstruktion angepasst werden. Der Abstreiffinger 30 wird an der Innenwandung des Einlasses 15 der Schleißwand montiert und erstreckt sich in Richtung der Drehachse R. Die Länge des Abstreiffingers 30 sollte mindestens 30%, bevorzugt mindestens 50% bzw. bestenfalls ca. 70% bis 80% des Radius des zylindrischen Einlasses 15 betragen, der nachfolgend als r_{saug} bezeichnet wird.

Um die Strömung im Einlass 15 zum Laufrad 20 möglichst wenig durch den Abstreiffinger 30 zu beeinflussen, ist der Finger 30 pyramidenartig geformt mit insgesamt drei Seitenflächen 33, 35a, 35b und der an der Innenwand des Einlass 15 anliegenden Grundfläche. Die obere, den Eintrittskanten 23 des Laufrades 20 zugewandte Fingerfläche 33 ist hierbei nicht planar, sondern mit einer durchgehenden Krümmung versehen, dies sowohl in Fingerlängsrichtung (Radialrichtung KR siehe Fig. 5b) als auch in Querrichtung (Tangentialrichtung KT siehe Figur 8). In Summe ergibt sich hier eine Art Kegelfläche 33.

Auch die übrigen Seitenflächen, d.h. die seitliche Angriffsfläche 35a als auch die hintere Seitenfläche 35b weisen entsprechende Krümmungen auf, wobei die hintere Seitenfläche 35b sogar eine doppelte Krümmung in unterschiedliche Richtungen vorsieht. Vergleiche hierzu insbesondere Fig. 5c. Zur Erfüllung der Funktion des Abstreifens von Feststoffen und des Zerschneidens von Fasern ist die vordere Angriffsfläche 35a des Fingers 30 in einem Winkel γ von 0° bis 30° zur Drehachse R geneigt. In der Fig. 8 ist der Winkel γ zu einer Parallelen P1 der Drehachse R eingezeichnet. Die hintere Fläche 35b des Fingers 30 ist weniger kritisch und kann mit einem Winkel ε gegenüber der Drehachse R bzw. der Parallelen P2 zur Drehachse R von 0° von 50° geneigt sein. Des Weiteren kann die Fläche 35c tangential zu den angrenzenden Flächen 35a, 35b verrundet sein. Bei Berücksichtigung dieser Winkeldefinition können sich nur sehr schwer Feststoffe auf dem Finger 30 festsetzen.

Bei der Rotation des Laufrades 20 um die Drehachse R in Richtung 2 laufen die Eintrittskanten 23 des Laufrades 20 auf die seitliche Angriffsfläche 35a zu und bewegen sich dann an der gegenüberliegenden Fingerfläche 33 vorbei. Die Übergangskante zwischen seitlicher Angriffsfläche 35a und oberen Fläche 33 bildet die sogenannte Abstreifkante, durch diese auf den Eintrittskanten abgesetzte Feststoffe abgestreift werden und aufgrund der Radial- und Axialgeschwindigkeit des Fördermediums in die spiralförmige Nut 11 abgegeben werden, über diese sie letztendlich am Laufrad 20 vorbei durch den Förderraum 16 zum Druckstutzen 13 ausgestoßen werden.

Der Abstand zwischen der Eintrittskante 23 und der Fläche 33 bzw. der Abstreifkante des Abstreiffingers 30 sollte in einem Bereich zwischen 0,05 bis 3mm liegen, wobei dieser Abstand in Radialrichtung variieren kann, jedoch möglichst innerhalb des vorgenannten Werteintervalls bleiben sollte. Ein zu groß gewählter Abstand birgt die Gefahr, dass kleine Feststoffe nicht vom Abstreiffinger 30 erfasst werden können, wohingegen ein zu klein gewählter Abstand das Risiko eines Anlaufens von Abstreiffinger 30 und Eintrittskante 23 erhöht.

Da wie eingangs erläutert die Eintrittskante 23 des Laufrades 20 in einem Winkel α geneigt zur senkrechten Projektionsfläche der Drehachse R liegt, sollte auch der Finger 30 bzw. die obere Fläche 33 oder zumindest die Abstreifkante eine entsprechende Neigung um den Winkel α aufweisen. Erkennbar ist dies auch in Figur 7b. Die Neigungswinkel von Eintrittskante 23 und Fläche 33 müssen jedoch nicht zwingend exakt identisch sein, sondern können auch geringfügige Differenzen zeigen. Trotz dieser Winkeldifferenzen sollte jedoch der zuvor definierte Abstandswert innerhalb des gewünschten Wertebereichs liegen.

Die relative Position des Abstreiffingers 30 zum Sporn 17 des Spiralgehäuses 10 beeinflusst zudem die Abgabe der abgestreiften Feststoffe an den Druckstutzen 13. Insbesondere bei einer horizontal aufgestellten Pumpe ist es von Vorteil, wenn der Abstreiffinger 30, wie in der Schnittdarstellung der Fig. 2 gezeigt, in Drehrichtung 2, d.h. in der Darstellung der Fig. 2 im Uhrzeigersinn, unmittelbar hinter dem Sporn 17 liegt. Festkörper, wie Steine, können sich gegebenenfalls im unteren Teil des Pumpengehäuses bzw. Laufrades ansammeln. Durch Anordnung des Abstreiffingers 30 in der Umgebung des Sporns wird dieser ausserhalb dieser Gefahrenstelle positioniert.

Die Relativposition des Abtreiffingers 30 zum Sporn 17 lässt sich durch den in Fig. 2 eingezeichneten Winkel ϕ definieren. Der Winkel ϕ entspricht dem Umschlingungswinkel, der sich durch den Schnittwinkel zwischen der Senkrechten und der Geraden G1 definiert. Die Gerade G1 steht senkrecht auf der Drehachse R und verläuft durch den in Radialrichtung von der Drehachse R entferntesten Punkt der seitlichen Angriffsfläche 35a des Abstreiffingers 30. Empfohlene Werte für den Winkel ϕ liegen im Bereich zwischen 0° bis 45°, wobei sich ein Winkel von 20°bis 30° als besonders vorteilhaft herausgestellt hat.

Während des Pumpenbetriebs bewegt sich die Eintrittskante 23 der Schaufeln 21a, 21b an der oberen Fläche 33 vorbei. Die Tangente am tiefsten Punkt der oberen Fläche 33 (Punkt des geringersten Abstands zur Eintrittskante 23) bildet mit der Tangente der Eintrittskante den Winkel β. Zur optimalen Arbeitsweise des Fingers 30 sollte der Winkel β etwa 90° betragen. Um jedoch ein Festklemmen der Faserstoffe zwischen Laufradeintrittskante 23 und Finger 30 zu reduzieren, kann sich der Winkel β bei zunehmendem Radius r ausgehend von der Laufradnabe 22 auch vergrößern. Dies bedeutet, dass bei größer werdendem Radius r sich auch der Winkel β vergrößert. Zur einfacheren Darstellung kann über den normalisierten Radius (r - r_{saug}), wobei r_{saug} den Radius des Einlasses 15 darstellt, der in der Figur 9 abgebildete Verlauf angenommen werden.

In dieser Figur ist zu sehen, dass der Winkel β nahe des Zentrums des Laufrades 20 zwischen 50° und 120° liegen kann und an der äußeren Kante zwischen 85° und 160° liegt. Innerhalb dieses Bereichs ist der Winkelverlauf frei wählbar, jedoch sollte optimalerweise ein sich stetig anwachsender Winkel β gewählt werden.

Um die Abstreifwirkung weiter zu optimieren, sollte zudem die seitliche Angriffsfläche 35a des Fingers 30 im Verhältnis zum tangentialen Verlauf der Nut 11 einen Winkel δ zwischen 180° bis 120° annehmen. Dieser Winkel δ ist in Figur 3 verdeutlicht und hat dort etwa den Wert 165°.

Optional kann der Finger 30 mit einer Schneidkante 32 ausgestaltet sein, die sich senkrecht zur Fläche 33 des Fingers im Bereich des Übergangs zum Befestigungselement 31 erstreckt. Demzufolge verläuft die Schneidkante nahezu parallel zur Drehachse R. Mittels des Befestigungselementes 31 kann der Abstreiffinger 30 lösbar mit der Schleißwand 12 bzw. dem Gehäuse 10 verbunden werden, wobei hier darauf zu achten ist, dass das Befestigungselement 31 nicht in den Einlass 15 hineinragt, um so jeden Einfluss auf die Strömungseigenschaften innerhalb der Pumpe zu vermeiden.

Die Fig. 9 zeigt den Winkelverlauf β zwischen der Laufeintrittskante 23 des Laufrades 20 und dem Finger 30.

## Patentansprüche

1. Abwasserpumpe (1) zur Förderung von feststoffbeladenem Abwasser mit einem Spiralgehäuse (10) mit einer Einlassöffnung (15), einem Laufrad (20) mit wenigstens einer Schaufel (21a, 21b), wobei die der jeweiligen Schaufel (21a, 21b) zugeordnete Eintrittskante (23) von der Laufradnabe (22) rückwärtsgekrümmt nach außen verläuft, und wenigstens einem Finger (30) zum Abstreifen von Verschmutzungen von der Eintrittskante (23), wobei der Finger (30) an der Einlassinnenwand angeordnet ist und sich in Richtung der Drehachse R des Laufrades (20) erstreckt, und wobei wenigstens eine, in einer saugseitigen Innenwand des Gehäuses (10, 12) eingebrachte Nut (11) vorgesehen ist, und die Eintrittskante (23) des Laufrades (20) und die der Eintrittskante (23) zugewandte obere Fingerfläche (33) einen Winkel α zur senkrechten Projektionsfläche der Drehachse R von 5° bis 75° aufweisen,
**dadurch gekennzeichnet,**
**dass** die Eintrittskante (23) des Laufrades (20) in Bezug auf eine seitliche Angriffsfläche (35a) des Fingers (30) einen Winkel β bildet, dessen Wert in Radialrichtung bei r/r_{saug}=0,2 zwischen 50° bis 120° und bei r/r_{saug}=1 zwischen 85° bis 160 ° liegt, und vorzugsweise zwischen diesen Radialpunkten im Wesentlichen gleichmäßig variiert, wobei der Radius r_{saug} dem Radius der zylindrischen Einlassöffnung des Gehäuses entspricht.

2. Abwasserpumpe (1) nach Anspruch 1, **dadurch gekennzeichnet, dass** die obere Fingerfläche (33) des Fingers (30) zur Eintrittskante (23) der Schaufel (20) zumindest bereichsweise einen Abstand von 0.05 bis 3mm aufweist.

3. Abwasserpumpe (1) nach einem der vorhergehenden Ansprüche, **dadurch gekennzeichnet, dass** der tangentiale Winkel δ zwischen der in Drehrichtung angeströmten Fläche der Nut (11) und der seitlichen Angriffsfläche (35a) des Fingers im Bereich zwischen 120° und 180°, bevorzugt zwischen 140° und 180° und besonders bevorzugt zwischen 160° und 180° liegt.

4. Abwasserpumpe (1) nach einem der vorhergehenden Ansprüche, **dadurch gekennzeichnet, dass** der Finger (30) die Form einer dreiflächigen Pyramide mit gekrümmten Seitenflächen (33, 35a, 35b) aufweist, wobei die vordere Fläche (35a) einen Winkel γ von 0° bis 30° gegenüber der Drehachse R bzw. einer Parallelen P1 der Drehachse R und die hintere Fläche (35b) einen Winkel ε von 0° bis 50° gegenüber der Drehachse R bzw. einer Parallelen P2 der Drehachse R aufweist.

5. Abwasserpumpe (1) nach einem der vorhergehenden Ansprüche, **dadurch gekennzeichnet, dass** die hintere Fläche (35b) des Fingers (30) in Radialrichtung in wenigstens zwei verschiedene Richtungen doppelt gekrümmt ist.

6. Abwasserpumpe (1) nach einem der vorhergehenden Ansprüche, **dadurch gekennzeichnet, dass** der Finger (30) in der Nähe eines Sporns (17) des Spiralgehäuses (10) angeordnet ist, vorzugsweise in Drehrichtung (2) unmittelbar oder kurz nach dem Sporn (17) liegt.

7. Abwasserpumpe (1) nach Anspruch 6, **dadurch gekennzeichnet, dass** der Finger (30) mit einem Umschlingungswinkel ϕ im Wertebereich von 0° bis 45°, besonders bevorzugt 15° bis 35° und idealerweise 20° und 30° positioniert ist, wobei der Umschlingungswinkel ϕ durch den Schnittwinkel der Vertikalen mit einer die Drehachse R schneidenden Tangente (G1) der Angriffsfläche (35a) des Fingers (30) definiert ist, wobei die Tangente (G1) vorzugsweise durch den in Radialrichtung am weitest weg liegenden Punkt der Angriffsfläche (35a) zur Drehachse R verläuft.

8. Abwasserpumpe (1) nach einem der vorherigen Ansprüche, **dadurch gekennzeichnet, dass** die Fingerlänge wenigstens 30% des Radius r der Einlassöffnung beträgt, bevorzugt mindestens 50% und idealerweise 70% bis 80%.

9. Abwasserpumpe (1) nach einem der vorhergehenden Ansprüche, **dadurch gekennzeichnet, dass** der Finger (30) lösbar mit dem Gehäuse (10) bzw. einem saugseitigen Gehäuseeinsatz (12) verbunden ist, insbesondere mittels eines endseitig am Finger ausgebildeten Befestigungselementes (31), das mit dem Gehäuse (10) bzw. dem Gehäuseeinsatz (12) verschraubbar ist, wobei das Befestigungselement (31) und dessen Anordnung am Gehäuse (10) bzw. dem Gehäuseeinsatz (12) derart ausgeführt ist, so dass dieser nicht in die Einlassöffnung (15) des Gehäuses (10) hineinragt.

10. Abwasserpumpe (1) nach einem der vorhergehenden Ansprüche, **dadurch gekennzeichnet, dass** der Finger (30) wenigstens einen kleinen, als Schneidkante (32) ausgeführten Abschnitt vorsieht, insbesondere im Übergangsbereich des Fingers (30) zum Befestigungselement (31) des Fingers (30), wobei sich die Schneidkante (32) besonders bevorzugt parallel zur Drehachse R erstreckt.

## Claims

1. Wastewater pump (1) for conveying solid-laden wastewater, having a helical housing (10) having an inlet opening (15), an impeller (20) having at least one vane (21a, 21b), wherein the leading edge (23) which is associated with the respective vane (21a, 21b) extends outward in a manner curved backward from the impeller hub (22), and at least one finger (30) for wiping dirt from the leading edge (23), wherein the finger (30) is arranged on the inlet inner wall and extends in the direction of the axis of rotation R of the impeller (20), and wherein at least one groove (11) which is formed in an intake-side inner wall of the housing (10, 12) is provided, and the leading edge (23) of the impeller (20) and the upper finger surface (33) facing the leading edge (23) exhibit an angle α of 5° to 75° with respect to the perpendicular projection face of the axis of rotation R, **characterized in that** the leading edge (23) of the impeller (20) forms, with respect to a lateral attack face (35a) of the finger (30), an angle β of which the value in the radial direction at r/r_{saug}=0.2 is between 50° and 120° and at r/r_{saug}=1 is between 85° and 160° and preferably varies between these radial points in a substantially uniform manner, wherein the radius r_{saug} corresponds to the radius of the cylindrical inlet opening of the housing.

2. Wastewater pump (1) according to Claim 1, **characterized in that** the upper finger surface (33) of the finger (30) has, at least in regions, a spacing of 0.05 to 3 mm from the leading edge (23) of the vane (20).

3. Wastewater pump (1) according to either of the preceding claims, **characterized in that** the tangential angle δ between the face of the groove (11) which is subjected to flow in the direction of rotation and the lateral attack face (35a) of the finger is in the range between 120° and 180°, preferably between 140° and 180°, and particularly preferably between 160° and 180°.

4. Wastewater pump (1) according to any of the preceding claims, **characterized in that** the finger (30) has the shape of a three-sided pyramid having curved side faces (33, 35a, 35b), wherein the front face (35a) exhibits an angle γ of 0° to 30° with respect to the axis of rotation R or a parallel P1 of the axis of rotation R and the rear face (35b) exhibits an angle ε of 0° to 50° with respect to the axis of rotation R or a parallel P2 of the axis of rotation R.

5. Wastewater pump (1) according to any of the preceding claims, **characterized in that** the rear face (35b) of the finger (30) is curved twice in a radial direction in at least two different directions.

6. Wastewater pump (1) according to any of the preceding claims, **characterized in that** the finger (30) is arranged in the vicinity of a spur (17) of the helical housing (10), preferably lying directly or shortly after the spur (17) in the direction of rotation (2).

7. Wastewater pump (1) according to Claim 6, **characterized in that** the finger (30) is positioned with a wrap angle ϕ in the range of values from 0° to 45°, particularly preferably 15° to 35° and ideally 20° to 30°, wherein the wrap angle ϕ is defined by the angle of intersection of the vertical with a tangent (G1), intersecting the axis of rotation R, of the attack face (35a) of the finger (30), wherein the tangent (G1) extends preferably through the point of the attack face (35a) that is furthest away from the axis of rotation R in a radial direction.

8. Wastewater pump (1) according to any of the preceding claims, **characterized in that** the finger length is at least 30% of the radius r of the inlet opening, preferably at least 50% and ideally 70% to 80%.

9. Wastewater pump (1) according to any of the preceding claims, **characterized in that** the finger (30) is releasably connected to the housing (10) or an intake-side housing insert (12), in particular by means of a fastening element (31) which is formed on the end side of the finger and is able to be screwed to the housing (10) or to the housing insert (12), wherein the fastening element (31) and the arrangement thereof on the housing (10) or on the housing insert (12) is configured such that it does not project into the inlet opening (15) of the housing (10).

10. Wastewater pump (1) according to any of the preceding claims, **characterized in that** the finger (30) provides at least one small portion embodied as a cutting edge (32), in particular in the transition region of the finger (30) to the fastening element (31) of the finger (30), wherein the cutting edge (32) extends particularly preferably parallel to the axis of rotation R.

## Revendications

1. Pompe à eaux usées (1) permettant de refouler des eaux usées chargées en matières solides, comprenant une corps en spirale (10) pourvu d'une ouverture d'entrée (15), une roue à aubes (20) pourvue d'au moins une aube (21a, 21b), dans laquelle le bord d'attaque (23) associé à l'aube (21a, 21b) respective s'étend du moyeu de roue à aubes (22) vers l'extérieur avec une courbure arrière, et au moins un doigt (30) pour racler des salissures du bord d'attaque (23), dans laquelle le doigt (30) est disposé sur la paroi intérieure d'entrée et s'étend en direction de l'axe de rotation R de la roue à aubes (20), et dans laquelle au moins une rainure (11) pratiquée dans une paroi intérieure côté aspiration du corps (10, 12) est prévue, et le bord d'attaque (23) de la roue à aubes (20) et la surface de doigt supérieure (33) tournée vers le bord d'attaque (23) présentent un angle α de 5° à 75° par rapport à la surface de projection verticale de l'axe de rotation R,
**caractérisée en ce que** le bord d'attaque (23) de la roue à aubes (20) forme par rapport à une surface effective latérale (35a) du doigt (30) an angle β dont la valeur dans la direction radiale est située pour r/r_{saug} = 0,2 entre 50° à 120°, et pour r/r_{saug} = 1 entre 85° à 160°, et varie de préférence de manière substantiellement régulière entre ces points radiaux, le rayon r_{saug} correspondant au rayon de l'ouverture d'entrée cylindrique du corps.

2. Pompe à eaux usées (1) selon la revendication 1, **caractérisée en ce que** la surface de doigt supérieure (33) du doigt (30) présente par rapport au bord d'attaque (23) de l'aube (20) au moins par endroits une distance de 0,05 à 3 mm.

3. Pompe à eaux usées (1) selon l'une quelconque des revendications précédentes, **caractérisée en ce que** l'angle tangentiel δ entre la surface de la rainure (11), atteinte par l'écoulement dans la direction de rotation, et la surface effective latérale (35a) du doigt est situé dans la plage entre 120° et 180°, de préférence entre 140° et 180°, et de manière particulièrement préférée entre 160° et 180°.

4. Pompe à eaux usées (1) selon l'une quelconque des revendications précédentes, **caractérisée en ce que** le doigt (30) présente la forme d'une pyramide à trois faces ayant des surfaces latérales courbes (33, 35a, 35b), la surface avant (35a) présentant un angle γ de 0° à 30° par rapport à l'axe de rotation R ou à une ligne parallèle P1 à l'axe de rotation R, et la surface arrière (35b) présentant un angle ε de 0° à 50° par rapport à l'axe de rotation R ou à une ligne parallèle P2 à l'axe de rotation R.

5. Pompe à eaux usées (1) selon l'une quelconque des revendications précédentes, **caractérisée en ce que** la surface arrière (35b) du doigt (30) est courbée doublement dans la direction radiale dans au moins deux sens différents.

6. Pompe à eaux usées (1) selon l'une quelconque des revendications précédentes, **caractérisée en ce que** le doigt (30) est disposé à proximité d'un ergot (17) du corps en spirale (10), se trouvant de préférence dans la direction de rotation (2) directement ou peu après l'ergot (17).

7. Pompe à eaux usées (1) selon la revendication 6, **caractérisée en ce que** le doigt (30) est positionné selon un angle d'enroulement ϕ dans la plage de valeurs de 0° à 45°, de manière particulièrement préférée de 15° à 35° et idéalement de 20° et 30°, dans laquelle l'angle d'enroulement ϕ est défini par l'angle de coupe de la verticale avec une tangente (G1), intersectant l'axe de rotation R, de la surface effective (35a) du doigt (30), dans laquelle la tangente (G1) s'étend de préférence à travers le point de la surface effective (35a) le plus éloigné dans la direction radiale jusqu'à l'axe de rotation R.

8. Pompe à eaux usées (1) selon l'une quelconque des revendications précédentes, **caractérisée en ce que** la longueur de doigt correspond à au moins 30 % du rayon r de l'ouverture d'entrée, de préférence à au moins 50 % et idéalement à 70% à 80%.

9. Pompe à eaux usées (1) selon l'une quelconque des revendications précédentes, **caractérisée en ce que** le doigt (30) est relié de manière amovible au corps (10) ou à un insert de corps côté aspiration (12), en particulier au moyen d'un élément de fixation (31) réalisé côté extrémité sur le doigt et qui peut être vissé avec le corps (10) ou l'insert de corps (12), dans laquelle l'élément de fixation (31) et sa disposition sur le corps (10) ou sur l'insert de corps (12) sont réalisés de façon à ce que celui-ci ne fasse pas saillie dans l'ouverture d'entrée (15) du corps (10).

10. Pompe à eaux usées (1) selon l'une quelconque des revendications précédentes, **caractérisée en ce que** le doigt (30) prévoit en option au moins une petite partie réalisée sous forme d'arête de coupe (32), en particulier dans la zone de transition du doigt (30) à l'élément de fixation (31) du doigt (30), l'arête de coupe (32) s'étendant en particulier de préférence en parallèle à l'axe de rotation R.
